# EUROPÄISCHE PATENTSCHRIFT

(11) **EP 0 499 145 B1**
(45) Veröffentlichungstag und Bekanntmachung des Hinweises auf die Patenterteilung: **07.12.1994**
(21) Anmeldenummer: 92101981.6
(22) Anmeldetag: 06.02.1992
(51) Int. Cl.: E04D 1/30, E04D 13/12, E04D 13/10

(54) **Dacheindeckungsplatte mit einer Halterung für Dachzubehör**
Roof covering panel with roof accesso ries attachment
Panneau de couverture à support pour accessoires de toit

(30) Priorität: 12.02.1991 DE 4104157
(43) Veröffentlichungstag der Anmeldung: 19.08.1992
(73) Patentinhaber: BRAAS GMBH, 61440 Oberursel (DE)
(72) Erfinder: Horch, Werner, W-6057 Dietzenbach (DE); Illmann, Wolfgang, Dipl.-Ing., W-6102 Pfungstadt (DE)

(56) Entgegenhaltungen:
- DE-A- 3 704 943
- DE-U- 8 221 421
- DE-U- 8 621 133
- FR-A- 1 001 573
- US-A- 3 783 570
- "Dachdecker-Handwerk", 2/83, Seite 52

## Beschreibung

Die Erfindung bezieht sich auf eine Dacheindeckungsplatte aus dünnwandigem Material mit einer einstückig angeformten Halterung für Dachzubehör, bei der die Halterung etwa in Längsmitte benachbart zum traufseitigen Rand von der Oberseite ausgehend im wesentlichen als Stumpf einer vierseitigen Pyramide zum Aufstecken von Dachzubehör ausgebildet ist, wobei die Halterung zumindest an einer Seitenfläche eine Stufe zur rastenden Arretierung von Dachzubehör aufweist, an die Dacheindeckungsplatte versteifende Längsrippen und Querrippen sowie von der Unterseite der Dacheindeckungsplatte im Bereich der Querrippen ausgehende Abstützungen angeformt sind und die Dacheindeckungsplatte, die Halterung, die Befestigungselemente, die Rippen und die Abstützungen einstückig ausgebildet sind.

Eine derartige Dacheindeckungsplatte, deren Profil den übrigen auf dem Dach verlegten Dachziegeln oder Dachpfannen entspricht, ist als Mehrzweckpfanne zum Anbringen von Leiterhaken, Schneefanggitterstützen oder Rundholzhaltern aus "Dachdecker-Handwerk", 1983, Heft 2, Seite 52 sowie aus dem "Braas Handbuch - Geneigte Dächer 89/90", Seiten 74, 75, 214 und 217 bekannt.

Weiterhin ist aus der deutschen Gebrauchsmusterschrift 66 08 948 U1 ein Standbrettstein mit Bügel und Standbrett bzw. Laufsteg zur Bildung von Standflächen auf Dächern bekannt, bei dem der mittlere Wulst eines an sich bekannten Betondachsteines eine vom oberen Drittel in Traufrichtung verlaufende Verstärkung aufweist, die zum traufseitigen Rand hin breit auseinanderläuft, an ihrer oberen Seite ausgerundet ist und in dieser Ausrundung Befestigungselemente für den Standbrettbügel trägt.

Während die vorstehend beschriebenen Standbrettsteine im wesentlichen auf Druck beansprucht werden und daher üblicherweise aus Beton gefertigt werden, tritt bei einer Halterung für Schneefanggitter ein Kippmoment auf, das am firstseitigen Rand der Dacheindeckungsplatte eine Zugkraft hervorruft. Die für Standbrettsteine entsprechend den geltenden Sicherheitsvorschriften geforderte Stabilität und Bruchsicherheit wird von einer Halterung für Schneefanggitter nicht erreicht.

Seit vielen Jahren werden daher Halterungen für Schneefanggitter und Standbrettsteine nach verschiedenen Verfahren hergestellt. Aus Gründen der Lagerhaltung ist es wünschenswert, möglichst wenige Modelle von Sonderdachsteinen zu bevorraten.

In der deutschen Gebrauchsmusterschrift 86 21 133 ist eine Dachpfanne mit einem Adaptionssystem zur Ausrüstung mit unterschiedlichen Ausrüstungselementen beschrieben. Diese Dachpfanne ist mit einer Ausnehmung versehen. Unterhalb der Dachpfanne ist ein auf den Dachlatten anbringbares und befestigbares Halterungsgrundelement vorgesehen, welches einen die Ausnehmung der Dachpfanne durchdringenden und über deren Oberfläche herausragenden Halterungsteil aufweist. Der Halterungsteil ist zur Anbringung und Halterung von unterschiedlichen Adaptionselementen als keilförmiger Basiskörper ausgebildet. Die Dachpfanne und das Halterungsgrundelement werden mit die Dachpfanne durchsetzenden Schrauben miteinander verbunden. Im Bereich der Ausnehmung ist eine Abdichtung zwischen Halterungsteil und Dachpfanne mittels einer Dichtungsmasse erforderlich. Zur Befestigung eines Bügels eines Trittbrettes wird ein zusätzliches Adaptionselement mit dem Bügel angepaßtem Widerlager benötigt. Der Bügel wird mittels einer den Bügel, das Adaptionselement, die Dachpfanne und das Halterungsgrundelement durchsetzenden Schraube befestigt.

Aufgabe der vorliegenden Erfindung ist es, die eingangs beschriebene Mehrzweckpfanne so auszubilden, daß daran auch eine (in der Neigung verstellbare) Trittbretthalterung befestigt werden kann.

Diese Aufgabe wird dadurch gelöst, daß an der Halterung zumindest ein erstes Befestigungselement sowie zwischen der Halterung und dem firstseitigen Rand der Dacheindeckungsplatte auf deren Oberseite ein zweites Befestigungselement vorgesehen ist, daß nur im Bereich der Befestigungselemente der kreisbogenförmigen Unterkontur eines Zubehörteils angepaßte konkav-zylindrisch geformte Auflageflächen vorgesehen sind, daß das zweite Befestigungselement erhöht auf der Oberseite der Dacheindeckungsplatte angeordnet ist und daß zwischen der Halterung und dem zweiten Befestigungselement eine in Längsrichtung der Dacheindeckungsplatte verlaufende hutförmige Versteifung vorgesehen ist.

Somit ist es möglich, die Vorteile einer Dacheindeckungsplatte mit Halterung zum Aufstecken von Dachzubehör beizubehalten. Aufgrund der beschriebenen Merkmale erhält die Dacheindeckungsplatte eine derartige Stabilität, daß sie die für Standbrettsteine geltenden Anforderungen erfüllt. Darüberhinaus ist die erfindungsgemäße Dacheindeckungsplatte zur Befestigung von schwerem Dachzubehör wie Solarkollektoren, Antennen, insbesondere Parabolantennen für den Satellitenempfang, Reklametafeln oder dergleichen geeignet.

Die Fachwelt ging bisher davon aus, daß zur sicheren Abstützung eines kreisbogenförmig ausgebildeten Standbrettbügels eine großflächige Auflage dieses Bügels auf der gesamten Fläche zwischen beiden Befestigungselementen erforderlich ist, wie der Schrift des 1967 angemeldeten deutschen Gebrauchsmusters 66 08 948 zu entnehmen ist. Auch spätere Veröffentlichungen wie die deutsche Gebrauchsmusterschrift 82 21 421, die deutsche Patentschrift 35 17 372, das 1986 angemeldete deutsche Gebrauchsmuster 86 21 133, die deutsche Gebrauchsmusterschrift 88 02 355 und selbst die in jüngster Zeit veröffentlichten deutschen Gebrauchsmusterschriften 90 03 566 und 90 10 951 bestätigen das über zwei Jahrzehnte währende Festhalten an diesem Vorurteil.

Die Erfinder haben durch in Versuchen bestätigte Berechnungen ermittelt, daß entgegen der in der Fachwelt herrschenden Meinung eine sichere Befestigung eines Standbrettbügels auch dann möglich ist, wenn der Standbrettbügel lediglich im Bereich der Befestigungselemente abgestützt ist.

Im Bereich des firstnahen Abschnitts sind Querrippen und vier obere Abstützungen vorgesehen, welche zur Auflage auf einer Dachlatte der üblichen Lattung bestimmt sind. Zum firstnahen Rand hin schließen sich an die oberen Abstützungen Haltewinkel an, welche stirnseitig an der Dachlatte anliegen sollen. Beiderseits der mit wenigstens einer Querrippe versehenen Halterung sind zwei untere Abstützungen angeordnet, welche auf einer parallel zur Lattung verlaufenden Stützlatte aufzulegen sind. Mittels dieser Abstützungen werden Druckkräfte direkt von der Dacheindeckungsplatte auf die Unterkonstruktion übertragen, ohne daß benachbarte überdeckte Dacheindeckungsplatten belastet werden.

Bei einer profilierten Dacheindeckungsplatte sollte das zweite Befestigungselement wenigstens 1 cm höher als die höchste Krempe angeordnet sein. Vorteilhafterweise werden Halterung und Befestigungselement im Bereich des Wasserlaufs der Dacheindeckungsplatte angeordnet. Dadurch erhält die hutförmige Versteifung eine Höhe von mehreren Zentimetern, woraus eine besonders hohe Festigkeit in Längsrichtung resultiert.

Diese Ausführung bietet den besonderen Vorteil, daß eine einem Dachstein mit Mittelkrempe und seitlicher Krempe, insbesondere einem Betondachstein wie dem Modell "Frankfurter Pfanne" der Anmelderin, angepaßte Dacheindeckungsplatte in halber Breite des Betondachsteines ausgeführt werden kann, so daß eine kostengünstige Herstellung möglich ist.

Die erfindungsgemäße Dacheindeckungsplatte ist besonders korrosionsbeständig, wenn sie aus Kunststoff, insbesondere faserverstärktem Kunststoff, oder aus einer Aluminiumlegierung besteht. Eine derartige Dacheindeckungsplatte ist im Druckgußverfahren herstellbar.

Als bevorzugte Aluminiumlegierung wird die Legierung 226D empfohlen, welche etwa 10 bis 11,5% Silizium, etwa 1,8 bis 2,4% Kupfer und etwa 0,7 bis 1% Eisen enthält.

Bei Belastungsprüfungen konnte ermittelt werden, daß die erfindungsgemäße Dacheindeckungsplatte aus Aluminiumlegierung 226D im Vergleich zu dem bekannten Standbrettstein aus Beton eine wesentlich höhere, nämlich mehr als die fünffache Bruchlast aufzunehmen vermag. Außerdem tritt unter extremer Belastung vor dem Bruch eine Verbiegung ein, so daß quasi eine Vorwarnung erfolgt. Bei Verwendung zur Abstützung eines Standbrettes erfüllt die erfindungsgemäße Dacheindeckungsplatte daher wesentlich höhere Sicherheitsanforderungen als der bekannte Standbrettstein.

Es hat sich als vorteilhaft erwiesen, an den Befestigungselementen Gewindebolzen anzuordnen, die beispielsweise eingegossen oder in Gewindebohrungen eingeschraubt sein können, welche vorzugsweise als Sacklöcher ausgebildet sind.

Wird die Dacheindeckungsplatte für die Befestigung von in der Neigung verstellbaren Zubehörteilen mit einem im Kreisbogen gekrümmten Haltebügel vorgesehen, so ist es vorteilhaft, wenn die Achsen der Gewindebolzen radial zum Mittelpunkt des Kreisbogens des Haltebügels, insbesondere eines Standbrettbügels, verlaufen.

Ein Abheben der Dacheindeckungsplatte durch das insbesondere beim Anbringen von Schneefanggitterstützen auftretende Kippmoment wird verhindert, wenn im firstseitigen Abschnitt der Dacheindeckungsplatte Löcher vorgesehen sind, so daß die Dacheindeckungsplatte mit Schrauben oder Nägeln an der Dachlatte befestigt werden kann.

In der Zeichnung sind bevorzugte Ausführungsbeispiele der Erfindung dargestellt, die im folgenden näher erläutert werden.

Es zeigt
- Fig. 1: ein erstes Ausführungsbeispiel einer erfindungsgemäßen Dacheindeckungsplatte in der Unteransicht,
- Fig. 2: die Dacheindeckungsplatte aus Fig. 1 in der Stirnansicht,
- Fig. 3: die Dacheindeckungsplatte aus Fig. 1 im Längsschnitt,
- Fig. 4: ein zweites Ausführungsbeispiel einer erfindungsgemäßen Dacheindeckungsplatte in perspektivischer Darstellung mit einer Schneefanggitterstütze,
- Fig. 5: die Dacheindeckungsplatte aus Fig. 4 in perspektivischer Darstellung mit einem Rundholzhalter und
- Fig. 6: die Dacheindeckungsplatte aus Fig. 4 in perspektivischer Darstellung mit einem Standbrettbügel.

In den Figuren 1 bis 3 ist eine erfindungsgemäße für Falzziegel bestimmte Dacheindeckungsplatte 10 in der Unter- und Stirnansicht bzw. im Längsschnitt dargestellt. Die im Druckgußverfahren aus der Aluminiumlegierung 226D mit 10 bis 11,5% Silizium, 1,8 bis 2,4% Kupfer und 0,7 bis 1% Eisen hergestellte Dacheindeckungsplatte 10 besitzt eine Wanddicke von etwa 2 mm.

Auf der Oberseite ist etwa in Längsmitte benachbart zum traufseitigen Rand 12 eine hohle pyramidenstumpfförmige Halterung 14 zum Aufstecken von Dachzubehör angeordnet.

Die Außenkontur der Halterung 14 entspricht dem Stumpf einer vierseitigen Pyramide, deren rechteckige Grundfläche parallel zu den Rändern 12, 16, 18, 20 der Dacheindeckungsplatte 10 angeordnet ist. An beiden parallel zu den Längsrändern 16, 20 angeordneten Seitenflächen der Halterung ist jeweils eine Stufe 19, 21 zur rastenden Arretierung von Dachzubehör angebracht.

An der dem firstseitigen Rand 18 der Dacheindeckungsplatte 10 zugewandten Fläche 22 der Halterung 14 ist an deren oberem Ende als erstes Befestigungslement 24 ein erstes Gewindesackloch mit einem ersten Gewindebolzen 26 zur Befestigung von Dachzubehör vorgesehen. Zwischen der Halterung 14 und dem firstseitigen Rand 18 der Dacheindeckungsplatte 10 ist als zweites Befestigungselement 28 ein zweites Gewindesackloch mit einem zweiten Gewindebolzen 30 vorgesehen. Die Dacheindeckungsplatte 10 ist mit Längsrippen 32, 34, 36, 38, 40 und mit Querrippen 42, 44, 46, 48 versteift.

Auf der Unterseite der Dacheindeckungsplatte 10 sind von der Ouerrippe 44 ausgehende untere Abstützungen 50, 52 und von der Querrippe 46 ausgehende obere Abstützungen 54, 56, 58 60 vorgesehen, welche aus der Unterseite etwa 1 cm hervortreten.

Die oberen Abstützungen 54, 56 und 58, 60 sind paarweise nebeneinander angeordnet. Diese sind zum firstnahen Rand 18 hin mit Haltewinkeln 62 bzw. 64 verbunden, welche die Abstützungen 54, 56, 58, 60 um etwa 2 cm überragen. In Verlängerung der beiden äußeren oberen Abstützungen 54, 60 sind von den Haltewinkeln 62 bzw. 64 zum firstseitigen Rand 18 verlaufende Versteifungswinkel 66 bzw. 68 angeordnet.

Die das zweite Befestigungselement 28 mit dem zweiten Gewindebolzen 30 ist erhöht auf der Oberseite der Dacheindeckungsplatte 10 angeordnet, und zwischen der Halterung 14 und dem zweiten Befestigungselement 28 ist eine in Längsrichtung der Dacheindeckungsplatte 10 verlaufende hutförmige Versteifung 70 vorgesehen. Auf der Oberseite der Versteifung 70 sind an deren Längsrändern vom Fuß der Halterung 14 ausgehende etwa in halber Länge der Versteifung 70 endende Versteifungswinkel 72, 74 vorgesehen.

Im Bereich der Befestigungselemente 24, 28 sind der Unterkontur eines im Kreisbogen mit 15 cm Radius gekrümmten Standbrettbügels angepaßte konkav-zylindrisch geformte Auflageflächen 76 bzw. 78 vorgesehen. Die Achsen der Gewindebolzen 26, 30 schneiden sich Mittelpunkt 79 des Krümmungskreises.

Im firstseitigen Abschnitt der Dacheindeckungsplatte 10 sind nahe den oberen Abstützungen 56, 58 Löcher 80, 82 für Schrauben oder Nägeln vorgesehen.

In Figur 4 ist ein zweites Ausführungsbeispiel einer erfindungsgemäßen Dacheindeckungsplatte 110 mit einer Schneefanggitterstütze 112 perspektivisch dargestellt. Die Kontur Dacheindeckungsplatte 110 entspricht einem im Strangpreßverfahren hergestellten Betondachstein in halber Breite. Da in diesem Fall die in Längsrichtung glatte Oberfläche aus ästhetischen Gründen vorgegeben ist, sind Querrippen ausschließlich auf der Unterseite der Dacheindeckungsplatte 110 angeordnet. Die Schneefanggitterstütze 112 kann mit ihrem Fußteil 115 auf die Halterung 114 aufgesteckt werden, wobei ein federnder Lappen 116 in eine Stufe 119 an der Seitenfläche der Halterung 114 einrastet. Auf der nicht dargestellten gegenüberliegenden Seite des Fußteils 115 sowie der Halterung 114 befindet sich ebenfalls ein Lappen bzw. eine Stufe. Durch Löcher 180, 182 kann die Dacheindeckungsplatte 110 mit Nägeln 184, 186 auf einer oberen Dachlatte befestigt werden.

In Figur 5 ist die Dacheindeckungsplatte 110 mit einem Rundholzhalter 212 perspektivisch dargestellt. Das Fußteil 215 des Rundholzhalters 212 entspricht dem Fußteil 115 der Schneefanggitterstütze 112.

Figur 6 zeigt die Dacheindeckungsplatte 110 in perspektivischer Darstellung mit einem Standbrettbügel 312, welcher ein im Kreisbogen mit 15 cm Radius gekrümmtes Fußteil 315 aus Flachmaterial besitzt. In Längsmitte des Fußteils 315 sind ein Langloch 317 sowie daran anschließend zahlreiche Löcher 319 angebracht, durch welche radial angeordnete Gewindebolzen 126 bzw. 130 der Dacheindeckungsplatte 110 hindurchtreten können und eine Verschraubung ermöglichen.

## Patentansprüche

1. Dacheindeckungsplatte (10, 110) aus dünnwandigem Material mit einer einstückig angeformten Halterung (14) für Dachzubehör, bei der die Halterung (14) etwa in Längsmitte benachbart zum traufseitigen Rand (12) von der Oberseite ausgehend im wesentlichen als Stumpf einer vierseitigen Pyramide zum Aufstecken von Dachzubehör ausgebildet ist, wobei die Halterung (14) zumindest an einer Seitenfläche eine Stufe (19) zur rastenden Arretierung von Dachzubehör aufweist, an die Dacheindeckungsplatte (10, 110) versteifende Längsrippen (32, 34, 36, 38, 40) und Querrippen (42, 44, 46, 48) sowie von der Unterseite der Dacheindeckungsplatte (10, 110) im Bereich der Querrippen (44, 46) ausgehende Abstützungen (50, 52, 54, 56, 58, 60) angeformt sind und die Dacheindeckungsplatte (10, 110), die Halterung (14), die Befestigungselemente (24, 28), die Rippen (32 bis 48) und die Abstützungen (50 bis 60) einstückig ausgebildet sind,
**dadurch gekennzeichnet,**
daß an der Halterung (14) zumindest ein erstes Befestigungselement (24) sowie zwischen der Halterung (14) und dem firstseitigen Rand (18) der Dacheindeckungsplatte (10, 110) auf deren Oberseite ein zweites Befestigungselement (28) vorgesehen ist, daß nur im Bereich der Befestigungselemente (24, 28) der kreisbogenförmigen Unterkontur eines Zubehörteils angepaßte konkav-zylindrisch geformte Auflageflächen (76 bzw. 78) vorgesehen sind, daß das zweite Befestigungselement (28) erhöht auf der Oberseite der Dacheindeckungsplatte (10, 110) angeordnet ist und daß zwischen der Halterung (14) und dem zweiten Befestigungselement (28) eine in Längsrichtung der Dacheindeckungsplatte (10, 110) verlaufende hutförmige Versteifung (70) vorgesehen ist.

2. Dacheindeckungsplatte nach Anspruch 1,
**dadurch gekennzeichnet,**
daß bei einer profilierten Dacheindeckungsplatte (10, 110) die Halterung (14), das zweite Befestigungselement (28) und die Versteifung (70) im Wasserlauf angeordnet sind, und daß das zweite Befestigungselement (28) höher als die höchste Krempe angeordnet ist.

3. Dacheindeckungsplatte nach Anspruch 2,
**dadurch gekennzeichnet,**
daß eine einem Betondachstein mit Mittelkrempe und seitlicher Krempe angepaßte Dacheindeckungsplatte (110) in halber Breite des Betondachsteines ausgeführt ist.

4. Dacheindeckungsplatte nach einem der Ansprüche 1 bis 3,
**dadurch gekennzeichnet,**
daß diese aus faserverstärktem Kunststoff besteht.

5. Dacheindeckungsplatte nach einem der Ansprüche 1 bis 3,
**dadurch gekennzeichnet,**
daß diese aus einer Aluminiumlegierung besteht, die vorzugsweise etwa 10 bis 11,5% Silizium, etwa 1,8 bis 2,4% Kupfer und etwa 0,7 bis 1% Eisen enthält.

6. Dacheindeckungsplatte nach einem der Ansprüche 1 bis 5,
**dadurch gekennzeichnet,**
daß an den Befestigungselementen (24, 28) Gewindebolzen (26, 30) angeordnet sind, deren Achsen radial zum Mittelpunkt (79) eines Kreisbogens verlaufen, welcher der Unterkontur eines in der Neigung verstellbaren Zubehörteils, insbesondere der Unterkontur eines Standbrettbügels entspricht.

7. Dacheindeckungsplatte nach einem der Ansprüche 1 bis 6,
**dadurch gekennzeichnet,**
daß im firstseitigen Abschnitt der Dacheindeckungsplatte (10, 110) Löcher (80, 82) vorgesehen sind.

## Claims

1. Roof covering panel (10, 110) in thinwalled material with one-piece shaped roof accessories attachment (14), on which the attachment (14), approximately neighbouring in the longitudinal centre towards the eaves edge (12) starting from the upper side, has essentially the shape of the stump of a square pyramid to attach roof accessories, while the attachment (14) shows a step (19) at least on one lateral surface for the fixedly locking of roof accessories, stiffening longitudinal ribs (32, 34, 36, 38, 40) and transversal ribs (42, 44, 46, 48) as well as supports (50, 52, 54, 56, 58, 60) starting from the underside of the roof covering panel (10, 110) in the area of the transversal ribs (44, 46) are adjusted to the shape of the roof covering panel (10, 110), and the roof covering panel (10, 110) , the attachment (14), the fixing elements (24, 28), the ribs (32 to 48) and the supports (50 to 60) are a one-piece construction,
**characterized in that**
at least a first fixing element (24) is provided on the attachment (14) as well as a second fixing element (28) between the attachment (14) and the edge (18) of the panel (10, 110) turned to the ridge on the upper side of this panel, in that only in the area of the fixing elements (24, 28) concave-cylindric-shaped supporting surfaces (76 and 78 resp.) adjusted to the lower contour of an accessory with the shape of the arc of a circle are provided, in that the second fixing element (28) is arranged in a higher position on the upper side of the roof covering panel (10, 110) and in that between the attachment (14) and the second fixing element (28) a hat-shaped stiffening (70) is provided, extending in the longitudinal direction of the roof covering panel (10, 110).

2. Roof covering panel according to claim 1,
**characterized in that**
on a profiled roof covering panel (10, 110) the attachment (14), the second fixing element (28) and the stiffening (70) are arranged in the roof guttering, and in that the second fixing element (28) is placed higher than the highest roll.

3. Roof covering panel according to claim 2,
**characterized in that**
a roof covering panel (110) adjusted to a concrete roof tile with centre roll and lateral roll is executed in the mid-width of the concrete roof tile.

4. Roof covering panel according to one of claims 1 to 3,
**characterized in that**
same is made of fiber-reinforced synthetic material.

5. Roof covering panel according to one of claims 1 to 3,
**characterized in that**
same consists of an aluminium alloy which contains preferably about 10 to 11,5 % of silicium, about 1,8 to 2,4 % of copper and about 0,7 to 1 % of iron.

6. Roof covering panel according to claims 1 to 5,
**characterized in that**
threaded bolts (26, 30) are arranged on the fixing elements (24,28), the shafts of which extend radially with respect to the mid-point (79) of the arc of a circle corresponding to the lower contour of an accessory which is adjustable as for its inclination, especially to the lower contour of a scaffold board clamp.

7. Roof covering panel according to one of claims 1 to 6,
**characterized in that**
holes (80, 82) are provided in the portion of the roof covering plate (10, 110) turned to the ridge.

## Revendications

1. Panneau de couverture (10, 110) en matériau à paroi mince avec support (14) formé d'une pièce pour accessoires de toit, dont le support (14), voisin du bord (12) côté gouttière environ dans le milieu longitudinal en partant du côte supérieur a essentiellement la forme du tronc d'une pyramide quadrangulaire pour permettre d'y fixer des accessoires de toit, le support (14) présentant au moins sur une surface latérale un gradin (19) pour l'arrêtage par enclenchement d'accessoires de toit, des nervures d'étaiement longitudinales (32, 34, 36, 38, 40) et transversales (42, 44, 46, 48) de même que des appuis (50, 52, 54, 56 58, 60) venant du dessous du panneau de couverture (10, 110) dans la zone des nervures transversales (44, 46) étant adaptées à la forme du panneau de couverture (10, 110), et le panneau de couverture (10, 110), le support (14), les élements de fixation (24, 28), les nervures (32 à 48) et les appuis (50 à 60) étant d'une pièce,
**caractérisé en ce que**
au moins un premier élément de fixation (24) est prévu sur le support (14) et un deuxième élément de fixation (28) entre le support (14) et le bord (18) côté faîte du panneau de couverture (10, 110) sur le dessus de celui-ci, en ce que sont prévues des surfaces d'appui (76 et 78) de forme concave-cylindrique, adaptées au contour inférieur en arc de cercle d'un accessoire seulement dans la zone des éléments de fixation (24, 28), en ce que le deuxième élément de fixation (28) est disposé en surélévation sur le dessus du panneau de couverture (10, 110) et qu'entre le support (14) et de deuxième élément de fixation (28) un étaiement (70) en forme de chapeau est prévu, s'étendant dans le sens longitudinal du panneau de couverture (10,110).

2. Panneau de couverture selon la revendication 1,
**caractérisé en ce que**
pour un panneau de couverture (10, 110) profilé, le support (14), le deuxième élément de fixation (28) et l'étaiement (70) sont disposés dans la gouttière et que le deuxième élément de fixation (28) est plus haut que le rebord le plus élevé.

3. Panneau de couverture selon la revendication 2,
**caractérisé en ce que**
un panneau de couverture (110) ajusté à une tuile en béton avec rebord central et rebord latéral est réalisé à milargeur de la tuile en béton.

4. Panneau de couverture selon l'une des revendications 1 à 3,
**caractérisé en ce que**
celui-ci est en matière artificielle renforcée par fibres.

5. Panneau de couverture selon l'une des revendications 1 à 3,
**caractérisé en ce que**
celui-ci est constitué d'un alliage d'aluminium qui contient de préférence 10 à 11,5 % de silicium, environ 1,8 à 2,4 % de cuivre et environ 0,7 à 1 % de fer.

6. Panneau de couverture selon l'une des revendications 1 à 5,
**caractérisé en ce que**
des boulons filetés (26, 30) sont disposés sur les éléments de fixation (24, 28) dont les axes s'étendent radialement par rapport au point central (79) d'un arc de cercle correspondant au contour inférieur d'un accessoire à inclinaison ajustable, en particulier au contour inférieur d'un étrier de planche d'échafaudage.

7. Panneau de couverture selon l'une des revendications 1 à 6,
**caractérisé en ce que**
des trous (80, 82) sont prévus dans la portion côté faîte du panneau de couverture (10, 110).
